# EUROPÄISCHE PATENTSCHRIFT

(11) **EP 3 492 336 B1**
(45) Veröffentlichungstag und Bekanntmachung des Hinweises auf die Patenterteilung: **01.01.2020**
(21) Anmeldenummer: 18204300.0
(22) Anmeldetag: 05.11.2018
(51) Int. Cl.: B61L 1/18, B61L 1/20

(54) **EINRICHTUNG ZUR ERZEUGUNG EINES BESETZTZUSTANDSSIGNALS FÜR EINE EISENBAHNGLEISANLAGE**
DEVICE FOR GENERATING AN OCCUPATION SIGNAL FOR A RAILWAY TRACK INSTALLATION
DISPOSITIF DE GÉNÉRATION D'UN SIGNAL D'ÉTAT OCCUPÉ POUR UNE INSTALLATION DE VOIE FERROVIAIRE

(30) Priorität: 04.12.2017 DE 102017221777
(43) Veröffentlichungstag der Anmeldung: 05.06.2019
(73) Patentinhaber: Siemens Mobility GmbH, 81739 München (DE)
(72) Erfinder: Bohlmann, Peer, 14621 Schönwalde (DE); Leifer, Stephan, 98630 Römhild (DE); Lude, Gerald, 10627 Berlin (DE); Pettker, Erich, 15370 Petershagen (DE); Priebe, Alexander, 38116 Braunschweig (DE); Reifelsberger, Michael, 38124 Braunschweig (DE)

(56) Entgegenhaltungen:
- WO-A1-2010/100055
- DE-A1- 2 445 397
- DE-A1-102011 006 552

## Beschreibung

Die Erfindung bezieht sich auf eine Einrichtung zur Erzeugung eines den Besetztzustand eines Gleisabschnitts einer Eisenbahngleisanlage anzeigenden Besetztzustandssignals.

Im Eisenbahnbereich heutzutage im Einsatz befindliche Einrichtungen zur Erzeugung von Besetztzustandssignalen weisen auf: eine Sendeeinrichtung zum Einspeisen eines eine vorgegebene Arbeitsfrequenz aufweisenden Sendesignals in zumindest eine Schiene des Gleisabschnitts, eine Empfangseinrichtung zum Empfangen des Sendesignals, eine Auswerteinrichtung zur Auswertung des Empfangssignals der Empfangseinrichtung und mindestens eine zwischen die Sendeeinrichtung und die Schiene oder zwischen die Empfangseinrichtung und die Schiene schaltbare Abstimmeinrichtung. Die Abstimmeinrichtung oder Abstimmeinrichtungen dienen für eine Anpassung des Frequenzverhaltens der Signalstrecke im Abschnitt zwischen der Sendeeinrichtung und der Empfangseinrichtung mit Blick auf eine minimale Signaldämpfung für die vorgegebene Arbeitsfrequenz. Die Auswerteinrichtung ist derart ausgebildet, dass sie ein einen Besetztzustand des Gleisabschnitts anzeigendes Besetztzustandssignal erzeugt, wenn der Signalpegel für die vorgegebene Arbeitsfrequenz einen vorgegebenen Minimalpegel erreicht oder unterschreitet.

Das Dokument DE 10 2011 006 552 A1 offenbart eine Vorrichtung mit den Merkmalen des Oberbegriffs des Anspruchs 1.

Der Erfindung liegt die Aufgabe zugrunde, eine Einrichtung der eingangs angegebenen Art zu verbessern.

Diese Aufgabe wird erfindungsgemäß durch eine Einrichtung mit den Merkmalen gemäß Patentanspruch 1 gelöst. Vorteilhafte Ausgestaltungen der erfindungsgemäßen Einrichtung sind in Unteransprüchen angegeben.

Danach ist erfindungsgemäß vorgesehen, dass die Sendeeinrichtung derart ausgebildet ist, dass sie das Sendesignal zusätzlich mit zumindest zwei Vergleichsfrequenzen erzeugt oder erzeugen kann, wobei eine der Vergleichsfrequenzen unterhalb der Arbeitsfrequenz und die andere oberhalb der Arbeitsfrequenz liegt, und die Auswerteinrichtung geeignet ist, die gemessenen Signalpegel des Empfangssignals für die Arbeitsfrequenz und die zumindest zwei Vergleichsfrequenzen auszugeben oder zur Bildung eines Kontrollsignals oder Fehlersignals heranzuziehen.

Ein wesentlicher Vorteil der erfindungsgemäßen Einrichtung ist darin zu sehen, dass diese nicht nur mit einer Frequenz, nämlich der Arbeitsfrequenz, arbeitet, sondern darüber hinaus mit Vergleichsfrequenzen. Die Vergleichsfrequenzen ermöglichen das Erkennen von Fehlern, beispielsweise von Fehlern der Einrichtung oder aber auch von Fehlern der Eisenbahngleisanlage, wie weiter unten noch im Detail erläutert wird.

Die Auswerteinrichtung ist vorzugsweise derart ausgestaltet, dass sie die gemessenen Signalpegel des Empfangssignals für die Arbeitsfrequenz und die zumindest zwei Vergleichsfrequenzen mit abgespeicherten Referenzpegeln für die Arbeitsfrequenz und die zumindest zwei Vergleichsfrequenzen vergleicht und ein eine ordnungsgemäße Funktionsweise der Einrichtung anzeigendes Kontrollsignal erzeugt, wenn die Abweichung zwischen den gemessenen Signalpegeln und den abgespeicherten Referenzpegeln sowohl für die Arbeitsfrequenz als auch für die zumindest zwei Vergleichsfrequenzen eine vorgegebene Schwelle unterschreitet.

Bezüglich der Erzeugung von Fehlersignalen wird es als vorteilhaft angesehen, wenn die Auswerteinrichtung derart ausgestaltet ist, dass sie ein einen streckenseitigen Fehler, insbesondere ein Absinken des Bettungswiderstandes der Schiene oder Schienen des Gleisabschnitts oder eine Erhöhung des Schienenwiderstands (z. B. im Falle eines Schienenbruchs), anzeigendes Fehlersignal erzeugt, wenn die gemessenen Signalpegel - im besetzungslosen Zustand des Gleisabschnitts - für die Arbeitsfrequenz und die zumindest zwei Vergleichsfrequenzen von den abgespeicherten Referenzpegeln über ein vorgegebenes Maß hinaus abweichen, insbesondere diese unterschreiten.

Auch wird es als vorteilhaft angesehen, wenn - alternativ oder zusätzlich - die Auswerteinrichtung derart ausgestaltet ist, dass sie ein einen streckenseitigen Fehler, insbesondere ein Absinken des Bettungswiderstandes der Schiene oder Schienen des Gleisabschnitts oder eine Erhöhung des Schienenwiderstands, anzeigendes Fehlersignal erzeugt, wenn - im besetzungslosen Zustand des Gleisabschnitts - der gemessene Signalpegelverlauf in einem vorgegebenen Empfangsfrequenzbereich, der die Arbeitsfrequenz und die zumindest zwei Vergleichsfrequenzen umfasst, einem korrespondierenden abgespeicherten Signalpegelverlauf entspricht und außerdem eine Pegelabweichung, insbesondere Pegelreduktion, über ein vorgegebenes Maß hinaus im gesamten Empfangsfrequenzbereich aufgetreten ist.

Die Auswerteinrichtung ist bevorzugt derart ausgestaltet, dass sie ein einen einrichtungsseitigen Fehler, insbesondere eine Verstimmung der Abstimmeinrichtung oder der Abstimmeinrichtungen, anzeigendes Fehlersignal erzeugt, wenn die gemessenen Signalpegel - im besetzungslosen Zustand des Gleisabschnitts - gegenüber abgespeicherten Referenzpegeln über ein vorgegebenes Maß frequenzverschoben sind.

Mit Blick auf die letztgenannte Variante ist es vorteilhaft, wenn die Auswerteinrichtung derart ausgestaltet ist, dass sie ein einen einrichtungsseitigen Fehler, insbesondere eine Verstimmung der Abstimmeinrichtung oder der Abstimmeinrichtungen, anzeigendes Fehlersignal erzeugt, wenn - im besetzungslosen Zustand des Gleisabschnitts - der gemessene Signalpegelverlauf in einem vorgegebenen Empfangsfrequenzbereich, der die Arbeitsfrequenz und die zumindest zwei Vergleichsfrequenzen umfasst, gegenüber dem korrespondierenden abgespeicherten Referenzpegelverlauf über ein vorgegebenes Maß hinaus frequenzverschoben ist.

Bei einer bevorzugten Ausgestaltung der Sendeeinrichtung ist vorgesehen, dass diese mittels eines Steuersignals wahlweise auf die Arbeitsfrequenz und jede der zumindest zwei Vergleichsfrequenzen einstellbar ist und eine Steuereinrichtung der Einrichtung die Sendeeinrichtung zeitweise auf die Arbeitsfrequenz und zeitweise jeweils auf eine der zumindest zwei Vergleichsfrequenzen einstellt.

Bei einer anderen bevorzugten Ausgestaltung der Sendeeinrichtung ist vorgesehen, dass diese frequenzmäßig in einem Frequenzbereich, der die Arbeitsfrequenz und die zumindest zwei Vergleichsfrequenzen zumindest auch umfasst, durchstimmbar ist.

Bei einer wiederum anderen Ausgestaltung der Sendeeinrichtung ist vorgesehen, dass diese die Frequenz des Sendesignals um die Arbeitsfrequenz wobbelt.

Bei einer wiederum anderen Ausgestaltung der Sendeeinrichtung ist vorgesehen, dass diese frequenzmäßig in einem Sendeband breitbandig ist, das die Arbeitsfrequenz und die zumindest zwei Vergleichsfrequenzen umfasst. Bei dieser Variante ist es vorteilhaft, wenn die Empfangseinrichtung und/oder die Auswerteinrichtung die Signalpegel frequenzselektiv für die Arbeitsfrequenz und jede der zumindest zwei Vergleichsfrequenzen erfasst.

Die Erfindung bezieht sich darüber hinaus auf ein Verfahren zum Überprüfen der Funktionsfähigkeit einer Einrichtung, die zur Erzeugung eines den Besetztzustand eines Gleisabschnitts einer Eisenbahngleisanlage anzeigenden Besetztzustandsignals ausgebildet ist, wobei die Einrichtung aufweist: eine Sendeeinrichtung, die ein zumindest zeitweise eine vorgegebene Arbeitsfrequenz aufweisendes Sendesignal in zumindest eine Schiene des Gleisabschnitts einspeist, eine Empfangseinrichtung, die das Sendesignal empfängt, eine Auswerteinrichtung, die das Empfangssignal der Empfangseinrichtung auswertet, und mindestens eine zwischen die Sendeeinrichtung und die Schiene oder zwischen die Empfangseinrichtung und die Schiene geschaltete Abstimmeinrichtung, die für eine Anpassung des Frequenzverhaltens der Signalstrecke im Abschnitt zwischen der Sendeeinrichtung und der Empfangseinrichtung mit Blick auf eine minimale Signaldämpfung für die vorgegebene Arbeitsfrequenz eingestellt ist. Erfindungsgemäß ist bezüglich eines solchen Verfahrens vorgesehen, dass mit der Sendeeinrichtung das Sendesignal mit zumindest zwei Vergleichsfrequenzen erzeugt wird, sei dies dauerhaft oder zeitweise, wobei eine der Vergleichsfrequenzen unterhalb der Arbeitsfrequenz und die andere oberhalb der Arbeitsfrequenz liegt, und die gemessenen Signalpegel des Empfangssignals für die Arbeitsfrequenz und die zumindest zwei Vergleichsfrequenzen zur Bildung eines Fehlersignals oder Kontrollsignals herangezogen werden.

Bezüglich der Vorteile des erfindungsgemäßen Verfahrens sei auf die obigen Erläuterungen im Zusammenhang mit der erfindungsgemäßen Einrichtung verwiesen.

Vorteilhaft ist es, wenn ein einen streckenseitigen Fehler, insbesondere ein Absinken des Bettungswiderstandes der Schiene oder Schienen des Gleisabschnitts oder eine Erhöhung des Schienenwiderstands, anzeigendes Fehlersignal erzeugt wird, wenn die gemessenen Signalpegel im besetzungslosen Zustand des Gleisabschnitts für die Arbeitsfrequenz und die zumindest zwei Vergleichsfrequenzen von abgespeicherten Referenzpegeln über ein vorgegebenes Maß hinaus abweichen, insbesondere diese unterschreiten.

Auch ist es vorteilhaft, wenn ein einen streckenseitigen Fehler, insbesondere ein Absinken des Bettungswiderstandes der Schiene oder Schienen des Gleisabschnitts oder eine Erhöhung des Schienenwiderstands, anzeigendes Fehlersignal erzeugt wird, wenn - im besetzungslosen Zustand des Gleisabschnitts - der gemessene Signalpegelverlauf in einem vorgegebenen Empfangsfrequenzbereich einem korrespondierenden abgespeicherten Referenzpegelverlauf qualitativ entspricht und gleichzeitig eine Pegelabweichung, insbesondere Pegelreduktion, über ein vorgegebenes Maß hinaus im gesamten Empfangsfrequenzbereich festgestellt wird.

Darüber hinaus ist es von Vorteil, wenn ein einen einrichtungsseitigen Fehler, insbesondere eine Verstimmung der Abstimmeinrichtung oder der Abstimmeinrichtungen, anzeigendes Fehlersignal erzeugt wird, wenn die gemessenen Signalpegel - im besetzungslosen Zustand des Gleisabschnitts - gegenüber abgespeicherten Referenzpegeln über ein vorgegebenes Maß frequenzverschoben sind.

Ein einen einrichtungsseitigen Fehler, insbesondere eine Verstimmung der Abstimmeinrichtung oder der Abstimmeinrichtungen, anzeigendes Fehlersignal wird vorzugsweise erzeugt, wenn - im besetzungslosen Zustand des Gleisabschnitts - der gemessene Signalpegelverlauf in einem vorgegebenen Empfangsfrequenzbereich, der die Arbeitsfrequenz und die zumindest zwei Vergleichsfrequenzen umfasst, von einem korrespondierenden abgespeicherten Signalpegelverlauf über ein vorgegebenes Maß hinaus frequenzverschoben ist.

Die Erfindung wird nachfolgend anhand von Ausführungsbeispielen näher erläutert; dabei zeigen beispielhaft
- Figur 1: ein Ausführungsbeispiel für eine erfindungsgemäße Einrichtung, bei der eine Sendeeinrichtung durch einen Funktionsgenerator gebildet wird,
- Figur 2: den Frequenzverlauf eines Sendesignals, das von dem Funktionsgenerator gemäß Figur 1 erzeugt wird, über der Zeit,
- Figur 3: die Arbeitsweise der Einrichtung im Zusammenhang mit der Erzeugung eines Kontrollsignals, eines einrichtungsseitigen Fehlersignals und eines streckenseitigen Fehlersignals,
- Figur 4: ein Ausführungsbeispiel für eine erfindungsgemäße Einrichtung, bei der eine Sendeeinrichtung durch einen durchstimmbaren Oszillator gebildet wird,
- Figur 5: den Frequenzverlauf eines Sendesignals des durchstimmbaren Oszillators über der Zeit,
- Figur 6: ein Ausführungsbeispiel für eine erfindungsgemäße Einrichtung, bei der eine Sendeeinrichtung durch einen im Wobbelbetrieb arbeitenden Oszillator gebildet wird,
- Figur 7: den Frequenzverlauf eines Sendesignals des Oszillators gemäß Figur 6 über der Zeit,
- Figur 8: ein Ausführungsbeispiel für eine erfindungsgemäße Einrichtung, bei der eine Sendeeinrichtung durch einen Frequenzkammgenerator gebildet wird,
- Figur 9: den Amplituden- bzw. Signalpegelverlauf eines Sendesignals des Frequenzkammgenerators gemäß Figur 8 über der Frequenz,
- Figur 10: ein Ausführungsbeispiel für eine erfindungsgemäße Einrichtung, bei der eine Sendeeinrichtung durch einen Rauschgenerator gebildet wird, und
- Figur 11: die Signalamplitude bzw. der Signalpegelverlauf eines Sendesignals des Rauschgenerators gemäß Figur 10 über der Frequenz.

In den Figuren werden der Übersicht halber für identische oder vergleichbare Komponenten stets dieselben Bezugszeichen verwendet.

Die Figur 1 zeigt eine Einrichtung 10 zum Erzeugen eines den Besetztzustand eines Gleisabschnitts 20 einer Eisenbahngleisanlage anzeigenden Besetztzustandssignals BS. Der Gleisabschnitt 20 wird durch eine in der Figur 1 linke, erste Anschlussstelle 21 und eine von dieser beabstandete zweite Anschlussstelle 22 begrenzt. Das Besetztzustandssignal BS kann beispielsweise mittels einer logischen "1" ein Besetztsein des Gleisabschnitts 20 anzeigen und mittels einer logischen "0" das Freisein bzw. das Nichtbesetztsein des Gleisabschnitts 20; selbstverständlich kann die Zuordnung auch invers sein.

Die Einrichtung 10 weist einen eine Sendeeinrichtung bildenden Funktionsgenerator 100 auf, der über eine sendeseitige Abstimmeinrichtung 200 an die erste Anschlussstelle 21 des Gleisabschnitts 20 angeschlossen ist.

Die zweite Anschlussstelle 22 des Gleisabschnitts 20 steht über eine empfangsseitige Abstimmeinrichtung 300 mit einer Empfangseinrichtung 400 in Verbindung, der eine Auswerteinrichtung 500 nachgeordnet ist.

Die Empfangseinrichtung 400 weist bei dem Ausführungsbeispiel gemäß Figur 1 einen A/D-Wandler 410 auf, der ein eingangsseitig anliegendes Empfangssignal E A/D-wandelt und entsprechende Abtastwerte En zur Auswerteinrichtung 500 übermittelt.

Die Auswerteinrichtung 500 weist eine Recheneinrichtung 510 und einen Speicher 520 auf. In dem Speicher 520 ist ein Programmmodul BP abgespeichert, das die Betriebsweise der Recheneinrichtung 510 und damit die Betriebsweise der Auswerteinrichtung 500 festlegt. Das Programmmodul BP umfasst vorzugsweise ein Softwaremodul zur Fouriertransformation, damit die Auswerteinrichtung 500 anhand der Abtastwerte En eine frequenzabhängige Analyse durchführen kann, wie dies weiter unten noch beispielhaft erläutert wird.

In dem Speicher 520 können darüber hinaus Referenzpegel bzw. ein Referenzpegelverlauf Ar(f) abgespeichert werden; dies wird nachfolgend weiter unten ebenfalls noch näher erläutert.

Bei dem Ausführungsbeispiel gemäß Figur 1 wird der Funktionsgenerator 100 über ein Steuersignal ST von der Recheneinrichtung 510 bzw. der Auswerteinrichtung 500 angesteuert, beispielsweise, um die jeweilige Frequenz des Sendesignals S einzustellen. Die Recheneinrichtung 510 bildet somit eine Steuereinrichtung zur Ansteuerung des Funktionsgenerators 100.

Die Einrichtung 10 gemäß Figur 1 wird beispielsweise wie folgt betrieben:

### 1. Inbetriebnahme oder Wartung der Einrichtung 10

Im Rahmen der Inbetriebnahme oder Wartung der Einrichtung 10 wird mit dem Funktionsgenerator 100 ein Sendesignal S erzeugt und über die sendeseitige Abstimmeinrichtung 200 in den Gleisabschnitt 20 eingespeist.

Das Sendesignal S gelangt über den Gleisabschnitt 20 zur empfangsseitigen Abstimmeinrichtung 300 und wird als Empfangssignal E von der Empfangseinrichtung 400 empfangen. Die Empfangseinrichtung 400 übermittelt nach einer A/D-Abtastung entsprechende Abtastwerte En zur Auswerteinrichtung 500, die gemäß dem Betriebsprogramm BP die Abtastwerte und damit das Empfangssignal E auswertet. Im Rahmen der Auswertung werden die Abtastwerte einer Fouriertransformation unterzogen, um die im Zusammenhang mit der Figur 3 weiter unten erläuterte Auswertung in einfacher Weise zu ermöglichen.

Zum Ermitteln des Besetztzustands bzw. Freizustands des Gleisabschnitts 20 erzeugt der Funktionsgenerator 100 das Sendesignal S mit einer Arbeitsfrequenz f4, die über den Gleisabschnitt 20 zur Empfangseinrichtung 400 und zur Auswerteinrichtung 500 gelangt. Im Rahmen der Einstellung bzw. Kalibrierung der Abstimmeinrichtungen 200 und 300 werden diese bzw. deren Filterkurven FK vorzugsweise derart eingestellt, dass das Sendesignal S für die Arbeitsfrequenz f4 eine möglichst geringe Signaldämpfung aufweist.

Der Funktionsgenerator 100 erzeugt zusätzlich zu der Arbeitsfrequenz f4 auch Vergleichsfrequenzen f1, f2, f3, f5, f6 und f7. Die Vergleichsfrequenzen f1, f2 und f3 sind kleiner als die Arbeitsfrequenz f4, und die Vergleichsfrequenzen f5, f6 und f7 sind größer als die Arbeitsfrequenz f4.

Aufgrund der Filterkurven FK der beiden Abstimmeinrichtungen 200 und 300 werden die Vergleichsfrequenzen f1 bis f3 bzw. f5 bis f7 bei dem Ausführungsbeispiel gemäß Figur 1 stärker als die Arbeitsfrequenz f4 gedämpft.

Im Rahmen der Kalibrierung bzw. Inbetriebnahme der Einrichtung 10 werden darüber hinaus die Signalpegel bzw. Signalamplituden des Empfangssignals E für die Arbeitsfrequenz f4 sowie für die Vergleichsfrequenzen f1 bis f3 bzw. f5 bis f7 gemessen und als Referenzpegel bzw. als Referenzpegelverlauf Ar(f) in dem Speicher 520 abgespeichert.

### 2. Normalbetrieb der Einrichtung 10:

Im Normalbetrieb wird zur Erzeugung des Besetztzustandssignals BS das Sendesignal S hinsichtlich der Arbeitsfrequenz f4 ausgewertet. Befindet sich ein Schienenfahrzeug im Gleisabschnitt 20, so wird das Sendesignal S beeinflusst, in der Regel gedämpft, was wiederum von der Auswerteinrichtung 500 festgestellt werden kann und zur Erzeugung des Besetztzustandssignals BS herangezogen werden kann. Vorzugsweise wird ein eine Besetzung des Gleisabschnitts 21 anzeigendes Besetztzustandssignal BS erzeugt, wenn der Signalpegel des Empfangssignals für die Arbeitsfrequenz f4 eine vorgegebene untere Schwelle erreicht oder unterschreitet.

### 3. Überprüfung der korrekten Arbeitweise der Einrichtung 10:

Die Einrichtung 10 gemäß Figur 1 ermöglicht darüber hinaus die Überprüfung ihrer korrekten Arbeitsweise. Zu diesem Zweck kann der Funktionsgenerator 100 zusätzlich zu der Arbeitsfrequenz f4 die Vergleichsfrequenzen f1 bis f3 bzw. f5 bis f7 erzeugen und diese Frequenzen mit dem Sendesignal S in den Gleisabschnitt 20 einspeisen. Der Funktionsgenerator 100 kann die Frequenz des Sendesignals S beispielsweise über der Zeit stufenförmig verändern bzw. einstellen, wie dies beispielhaft in der Figur 2 gezeigt ist. Es lässt sich erkennen, dass die Frequenz ausgehend von der kleinsten Frequenz f1 hin zur größten Frequenz f7 stufenförmig ansteigt und das Sendesignal S zu jedem Zeitpunkt jeweils eine der sieben Frequenzen f1 bis f7 aufweist.

Die Figur 3 zeigt die Arbeitsweise der Auswerteinrichtung 500 im Zusammenhang mit der Überprüfung der Funktionsfähigkeit der Einrichtung 10 näher im Detail. Die Überprüfung wird vorzugsweise durchgeführt, wenn der Gleisabschnitt 20 unbesetzt ist oder zumindest ein entsprechendes ein Nichtbesetztsein anzeigendes Besetztzustandssignal BS vorliegt.

Es lässt sich in der Figur 3 erkennen, dass die Auswerteinrichtung 500 das Empfangssignal E frequenzabhängig auswertet und einen gemessenen Signalpegelverlauf Am(f) bildet. Anschließend wird der gemessene Signalpegelverlauf Am(f) mit dem im Speicher 520 abgespeicherten Referenzpegelverlauf Ar(f) verglichen.

Stellt die Auswerteinrichtung 500 fest, dass der abgespeicherte Signalpegelverlauf Ar(f) dem gemessenen aktuellen Signalpegelverlauf Am(f) im Wesentlichen entspricht, so erzeugt sie ein Kontrollsignal OK, das die korrekte Arbeitsweise der Einrichtung 10 signalisiert.

Stellt die Auswerteinrichtung 500 hingegen fest, dass der gemessene aktuelle Signalpegelverlauf Am(f) über ein vorgegebenes Maß hinaus gegenüber dem abgespeicherten Referenzpegelverlauf Ar(f) in der Frequenz verschoben ist, so erzeugt sie ausgangsseitig ein Fehlersignal Fe, das auf einen einrichtungsseitigen Fehler, also einen Fehler der Einrichtung 10, hinweist. Eine solche Frequenzverschiebung kann beispielsweise darauf beruhen, dass eine der beiden Abstimmeinrichtungen 200 oder 300 oder auch beide Abstimmeinrichtungen 200 und 300 aufgrund äußerer Einflüsse, beispielsweise aufgrund von Temperaturschwankungen, verstimmt worden sind und die Filterkurven FK nicht mehr mit der ursprünglichen, bei der Inbetriebnahme oder Wartung der Einrichtung 10 festgelegten Filterkurve FK übereinstimmen.

Stellt die Auswerteinrichtung 500 fest, dass der aktuell gemessene Signalpegelverlauf Am(f) vom Frequenzverlauf her dem abgespeicherten Referenzpegelverlauf Ar(f) im Wesentlichen entspricht, jedoch eine Pegeländerung, insbesondere eine Pegelreduktion, über ein vorgegebenes Maß hinaus aufgetreten ist, so erzeugt sie ausgangsseitig ein Fehlersignal Fs, das auf einen streckenseitigen Fehler hindeutet. Ein Absinken des Signalpegelverlaufs kann beispielsweise auftreten, wenn sich der Bettungswiderstand des Gleises im Gleisabschnitt 20 reduziert hat. Auch kann eine Pegeländerung auftreten, wenn es zu einer Erhöhung des Schienenwiderstands gekommen ist, beispielsweise infolge eines Schienenbruchs im Gleisabschnitt 20.

Falls die Recheneinrichtung 510 den Funktionsgenerator 100 mittels des Steuersignals ST derart ansteuert, dass sie zu jedem Zeitpunkt die Frequenz des Sendesignals S kennt, so kann die Empfangseinrichtung 400 im Übrigen auch ohne A/D-Wandler auskommen und durch einen einfachen Detektor gebildet sein, der lediglich die jeweilige Signalamplitude des Empfangssignals E misst und ausgibt. In diesem Falle kann die Auswerteinrichtung 500 auf eine Fouriertransformation verzichten, weil die Frequenz des Empfangssignals E zu jedem Zeitpunkt bekannt ist. Entsprechendes gilt für die Ausgestaltungen gemäß den Figuren 4 bis 7.

Die Figur 4 zeigt ein Ausführungsbeispiel für eine Einrichtung 10, bei der als Sendeeinrichtung anstelle eines Funktionsgenerators 100 ein durchstimmbarer Oszillator 110 eingesetzt ist. Der durchstimmbare Oszillator 110 erzeugt über der Zeit ein Sendesignal S mit einer rampenförmig ansteigenden Frequenz, wie dies beispielhaft in der Figur 5 dargestellt ist.

Im Unterschied zu dem Ausführungsbeispiel gemäß Figur 1 wird das Sendesignal S also frequenzmäßig nicht stufenförmig verändert, sondern zeitlich kontinuierlich. Im Übrigen gelten die obigen Ausführungen im Zusammenhang mit den Figuren 1 bis 3 bei dem Ausführungsbeispiel gemäß den Figuren 4 und 5 entsprechend.

Die Figur 6 zeigt ein Ausführungsbeispiel für eine Einrichtung 10, bei der als Sendeeinrichtung ein Oszillator 120 eingesetzt wird, der im Wobbelbetrieb betrieben wird. Das von dem Oszillator 120 ausgegebene Sendesignal S bzw. dessen Frequenzverlauf f(t) ist in der Figur 7 über der Zeit dargestellt. Es lässt sich erkennen, dass die Frequenz f(t) über der Zeit t sinusförmig um die Arbeitsfrequenz f4 schwingt. Im Übrigen gelten die obigen Ausführungen im Zusammenhang mit den Figuren 1 bis 3 bei dem Ausführungsbeispiel gemäß den Figuren 6 bis 7 entsprechend.

Die Figur 8 zeigt ein Ausführungsbeispiel für eine Einrichtung 10, bei der als Sendeeinrichtung ein Frequenzkammgenerator 130 eingesetzt wird. Der Amplitudenverlauf A(f) des von dem Frequenzkammgenerator 130 erzeugten Sendesignals ist in der Figur 9 über der Frequenz f dargestellt. Es lässt sich erkennen, dass das Frequenzspektrum des Sendesignals S alle sieben Frequenzen f1 bis f7 zu jedem Zeitpunkt aufweist. Im Unterschied zu den Ausführungsbeispielen gemäß den Figuren 1 bis 7 weist das Sendesignal S also zu jedem Zeitpunkt nicht nur jeweils eine Frequenz auf, sondern mehrere, nämlich beispielsweise sieben, wie dies in der Figur 9 dargestellt ist.

Im Übrigen gelten die obigen Ausführungen im Zusammenhang mit den Figuren 1 bis 7 bei dem Ausführungsbeispiel gemäß den Figuren 8 und 9 entsprechend.

Die Figur 10 zeigt ein Ausführungsbeispiel für eine Einrichtung 10, bei der als Sendeeinrichtung ein Rauschgenerator 140 eingesetzt wird. Das Frequenzspektrum des Sendesignals S ist in Form eines Signalpegelverlaufs bzw. Amplitudenverlaufs A(f) in Abhängigkeit von der Frequenz f in der Figur 11 dargestellt. Es lässt sich erkennen, dass der Signalpegel für den Frequenzbereich zwischen der unteren Vergleichsfrequenz f1 und der oberen Vergleichsfrequenz f7 im Wesentlichen konstant bzw. gleichgroß ist.

Im Übrigen gelten die obigen Ausführungen im Zusammenhang mit den Figuren 1 bis 3 bei dem Ausführungsbeispiel gemäß den Figuren 10 und 11 entsprechend.

Obwohl die Erfindung im Detail durch bevorzugte Ausführungsbeispiele näher illustriert und beschrieben wurde, so ist die Erfindung nicht durch die offenbarten Beispiele eingeschränkt.

## Patentansprüche

1. Einrichtung (10) zur Erzeugung eines den Besetztzustand eines Gleisabschnitts (20) einer Eisenbahngleisanlage anzeigenden Besetztzustandssignals (BS),
wobei die Einrichtung (10) aufweist
- eine Sendeeinrichtung (100, 110, 120, 130, 140) zum Einspeisen eines zumindest zeitweise eine vorgegebene Arbeitsfrequenz (f4) aufweisenden Sendesignals (S) in zumindest eine Schiene des Gleisabschnitts (20),
- eine Empfangseinrichtung (400) zum Empfangen des Sendesignals (S),
- eine Auswerteinrichtung (500) zur Auswertung des Empfangssignals (E) der Empfangseinrichtung (400) und
- mindestens eine zwischen die Sendeeinrichtung (100, 110, 120, 130, 140) und die Schiene oder zwischen die Empfangseinrichtung (400) und die Schiene schaltbare Abstimmeinrichtung (200, 300), die eine Anpassung des Frequenzverhaltens der Signalstrecke im Abschnitt zwischen der Sendeeinrichtung (100, 110, 120, 130, 140) und der Empfangseinrichtung (400) mit Blick auf eine minimale Signaldämpfung für die vorgegebene Arbeitsfrequenz (f4) ermöglicht, und
wobei die Auswerteinrichtung (500) derart ausgebildet ist, dass sie ein einen Besetztzustand des Gleisabschnitts (20) anzeigendes Besetztzustandssignal (BS) erzeugt, wenn der Signalpegel für die vorgegebene Arbeitsfrequenz (f4) einen vorgegebenen Minimalpegel erreicht oder unterschreitet,
**dadurch gekennzeichnet, dass**
- die Sendeeinrichtung (100, 110, 120, 130, 140) derart ausgebildet ist, dass sie das Sendesignal (S) zusätzlich mit zumindest zwei Vergleichsfrequenzen (f1-f3, f5-f7) erzeugt oder erzeugen kann, wobei eine der Vergleichsfrequenzen (f1-f3, f5-f7) unterhalb der Arbeitsfrequenz (f4) und die andere oberhalb der Arbeitsfrequenz (f4) liegt, und
- die Auswerteinrichtung (500) geeignet ist, die gemessenen Signalpegel des Empfangssignals (E) für die Arbeitsfrequenz (f4) und die zumindest zwei Vergleichsfrequenzen (f1-f3, f5-f7) auszugeben oder zur Bildung eines Kontrollsignals (OK) oder Fehlersignals (Fe, Fs) heranzuziehen.

2. Einrichtung (10) nach Anspruch 1,
**dadurch gekennzeichnet, dass**
die Auswerteinrichtung (500) derart ausgestaltet ist, dass sie die gemessenen Signalpegel des Empfangssignals (E) für die Arbeitsfrequenz (f4) und die zumindest zwei Vergleichsfrequenzen (f1-f3, f5-f7) mit abgespeicherten Referenzpegeln für die Arbeitsfrequenz (f4) und die zumindest zwei Vergleichsfrequenzen (f1-f3, f5-f7) vergleicht und ein eine ordnungsgemäße Funktionsweise der Einrichtung (10) anzeigendes Kontrollsignal (OK) erzeugt, wenn die Abweichung zwischen den gemessenen Signalpegeln und den abgespeicherten Referenzpegeln sowohl für die Arbeitsfrequenz (f4) als auch für die zumindest zwei Vergleichsfrequenzen (f1-f3, f5-f7) eine vorgegebene Schwelle unterschreitet.

3. Einrichtung (10) nach einem der voranstehenden Ansprüche,
**dadurch gekennzeichnet, dass**
die Auswerteinrichtung (500) derart ausgestaltet ist, dass sie ein einen streckenseitigen Fehler, insbesondere ein Absinken des Bettungswiderstandes der Schiene oder Schienen des Gleisabschnitts (20) oder eine Erhöhung des Schienenwiderstands, anzeigendes Fehlersignal (Fs) erzeugt, wenn die gemessenen Signalpegel - im besetzungslosen Zustand des Gleisabschnitts (20) - für die Arbeitsfrequenz (f4) und die zumindest zwei Vergleichsfrequenzen (f1-f3, f5-f7) von den abgespeicherten Referenzpegeln über ein vorgegebenes Maß hinaus abweichen, insbesondere diese unterschreiten.

4. Einrichtung (10) nach einem der voranstehenden Ansprüche,
**dadurch gekennzeichnet, dass**
die Auswerteinrichtung (500) derart ausgestaltet ist, dass sie ein einen streckenseitigen Fehler, insbesondere ein Absinken des Bettungswiderstandes der Schiene oder Schienen des Gleisabschnitts (20) oder eine Erhöhung des Schienenwiderstands, anzeigendes Fehlersignal (Fs) erzeugt, wenn - im besetzungslosen Zustand des Gleisabschnitts (20) - der gemessene Signalpegelverlauf in einem vorgegebenen Empfangsfrequenzbereich, der die Arbeitsfrequenz (f4) und die zumindest zwei Vergleichsfrequenzen (f1-f3, f5-f7) umfasst, einem korrespondierenden abgespeicherten Signalpegelverlauf entspricht und außerdem eine Pegelabweichung, insbesondere Pegelreduktion, über ein vorgegebenes Maß hinaus im gesamten Empfangsfrequenzbereich aufgetreten ist.

5. Einrichtung (10) nach einem der voranstehenden Ansprüche,
**dadurch gekennzeichnet, dass**
die Auswerteinrichtung (500) derart ausgestaltet ist, dass sie ein einen einrichtungsseitigen Fehler, insbesondere eine Verstimmung der Abstimmeinrichtung (200, 300) oder der Abstimmeinrichtungen, anzeigendes Fehlersignal (Fe) erzeugt, wenn die gemessenen Signalpegel - im besetzungslosen Zustand des Gleisabschnitts (20) - gegenüber abgespeicherten Referenzpegeln über ein vorgegebenes Maß frequenzverschoben sind.

6. Einrichtung (10) nach einem der voranstehenden Ansprüche,
**dadurch gekennzeichnet, dass**
die Auswerteinrichtung (500) derart ausgestaltet ist, dass sie ein einen einrichtungsseitigen Fehler, insbesondere eine Verstimmung der Abstimmeinrichtung (200, 300) oder der Abstimmeinrichtungen, anzeigendes Fehlersignal (Fe) erzeugt, wenn - im besetzungslosen Zustand des Gleisabschnitts (20) - der gemessene Signalpegelverlauf in einem vorgegebenen Empfangsfrequenzbereich, der die Arbeitsfrequenz (f4) und die zumindest zwei Vergleichsfrequenzen (f1-f3, f5-f7) umfasst, gegenüber dem korrespondierenden abgespeicherten Referenzpegelverlauf über ein vorgegebenes Maß hinaus frequenzverschoben ist.

7. Einrichtung (10) nach einem der voranstehenden Ansprüche,
**dadurch gekennzeichnet, dass**
die Sendeeinrichtung (100, 110, 120) frequenzmäßig in einem Frequenzbereich, der die Arbeitsfrequenz (f4) und die zumindest zwei Vergleichsfrequenzen (f1-f3, f5-f7) zumindest auch umfasst, durchstimmbar ist.

8. Einrichtung (10) nach einem der voranstehenden Ansprüche,
**dadurch gekennzeichnet, dass**
- die Sendeeinrichtung (100, 110, 120) mittels eines Steuersignals wahlweise auf die Arbeitsfrequenz (f4) und jede der zumindest zwei Vergleichsfrequenzen (f1-f3, f5-f7) einstellbar ist und
- eine Steuereinrichtung der Einrichtung (10) die Sendeeinrichtung (100, 110, 120, 130, 140) zeitweise auf die Arbeitsfrequenz (f4) und zeitweise jeweils auf eine der zumindest zwei Vergleichsfrequenzen (f1-f3, f5-f7) einstellt.

9. Einrichtung (10) nach einem der voranstehenden Ansprüche,
**dadurch gekennzeichnet, dass**
- die Sendeeinrichtung (120) die Frequenz des Sendesignals (S) um die Arbeitsfrequenz (f4) wobbelt.

10. Einrichtung (10) nach einem der voranstehenden Ansprüche,
**dadurch gekennzeichnet, dass**
- die Sendeeinrichtung (130, 140) frequenzmäßig in einem Sendeband breitbandig ist, das die Arbeitsfrequenz (f4) und die zumindest zwei Vergleichsfrequenzen (f1-f3, f5-f7) umfasst, und
- die Empfangseinrichtung (400) und/oder die Auswerteinrichtung (500) die Signalpegel frequenzselektiv für die Arbeitsfrequenz (f4) und jede der zumindest zwei Vergleichsfrequenzen (f1-f3, f5-f7) erfasst.

11. Verfahren zum Überprüfen der Funktionsfähigkeit einer Einrichtung (10), die zur Erzeugung eines den Besetztzustand eines Gleisabschnitts (20) einer Eisenbahngleisanlage anzeigenden Besetztzustandsignals ausgebildet ist, wobei die Einrichtung (10) aufweist: eine Sendeeinrichtung (100, 110, 120, 130, 140), die ein zumindest zeitweise eine vorgegebene Arbeitsfrequenz (f4) aufweisendes Sendesignal (S) in zumindest eine Schiene des Gleisabschnitts (20) einspeist, eine Empfangseinrichtung (400), die das Sendesignal (S) empfängt, eine Auswerteinrichtung (500), die das Empfangssignal (E) der Empfangseinrichtung (400) auswertet, und mindestens eine zwischen die Sendeeinrichtung (100, 110, 120, 130, 140) und die Schiene oder zwischen die Empfangseinrichtung (400) und die Schiene geschaltete Abstimmeinrichtung (200, 300), die für eine Anpassung des Frequenzverhaltens der Signalstrecke im Abschnitt zwischen der Sendeeinrichtung (100, 110, 120, 130, 140) und der Empfangseinrichtung (400) mit Blick auf eine minimale Signaldämpfung für die vorgegebene Arbeitsfrequenz (f4) eingestellt ist,
**dadurch gekennzeichnet, dass**
- mit der Sendeeinrichtung (100, 110, 120, 130, 140) das Sendesignal (S) mit zumindest zwei Vergleichsfrequenzen (f1-f3, f5-f7) erzeugt wird, sei dies dauerhaft oder zeitweise, wobei eine der Vergleichsfrequenzen (f1-f3, f5-f7) unterhalb der Arbeitsfrequenz (f4) und die andere oberhalb der Arbeitsfrequenz (f4) liegt, und
- die gemessenen Signalpegel des Empfangssignals (E) für die Arbeitsfrequenz (f4) und die zumindest zwei Vergleichsfrequenzen (f1-f3, f5-f7) zur Bildung eines Fehlersignals (Fs) oder Kontrollsignals (OK) herangezogen werden.

12. Verfahren nach Anspruch 11,
**dadurch gekennzeichnet, dass**
ein einen streckenseitigen Fehler, insbesondere ein Absinken des Bettungswiderstandes der Schiene oder Schienen des Gleisabschnitts (20) oder eine Erhöhung des Schienenwiderstands, anzeigendes Fehlersignal (Fs) erzeugt wird, wenn die gemessenen Signalpegel im besetzungslosen Zustand des Gleisabschnitts (20) für die Arbeitsfrequenz (f4) und die zumindest zwei Vergleichsfrequenzen (f1-f3, f5-f7) von abgespeicherten Referenzpegeln über ein vorgegebenes Maß hinaus abweichen, insbesondere diese unterschreiten.

13. Verfahren nach einem der voranstehenden Ansprüche 11 bis 12,
**dadurch gekennzeichnet, dass**
ein einen streckenseitigen Fehler, insbesondere ein Absinken des Bettungswiderstandes der Schiene oder Schienen des Gleisabschnitts (20) oder eine Erhöhung des Schienenwiderstands, anzeigendes Fehlersignal (Fs) erzeugt wird, wenn - im besetzungslosen Zustand des Gleisabschnitts (20) - der gemessene Signalpegelverlauf in einem vorgegebenen Empfangsfrequenzbereich einem korrespondierenden abgespeicherten Referenzpegelverlauf qualitativ entspricht und gleichzeitig eine Pegelabweichung, insbesondere Pegelreduktion, über ein vorgegebenes Maß hinaus im gesamten Empfangsfrequenzbereich festgestellt wird.

14. Verfahren nach einem der voranstehenden Ansprüche 11 bis 13,
**dadurch gekennzeichnet, dass**
ein einen einrichtungsseitigen Fehler, insbesondere eine Verstimmung der Abstimmeinrichtung (200, 300) oder der Abstimmeinrichtungen, anzeigendes Fehlersignal (Fe) erzeugt wird, wenn die gemessenen Signalpegel - im besetzungslosen Zustand des Gleisabschnitts (20) - gegenüber abgespeicherten Referenzpegeln über ein vorgegebenes Maß frequenzverschoben sind.

15. Verfahren nach einem der voranstehenden Ansprüche 11 bis 14,
**dadurch gekennzeichnet, dass**
ein einen einrichtungsseitigen Fehler, insbesondere eine Verstimmung der Abstimmeinrichtung (200, 300) oder der Abstimmeinrichtungen, anzeigendes Fehlersignal (Fe) erzeugt wird, wenn - im besetzungslosen Zustand des Gleisabschnitts (20) - der gemessene Signalpegelverlauf in einem vorgegebenen Empfangsfrequenzbereich, der die Arbeitsfrequenz (f4) und die zumindest zwei Vergleichsfrequenzen (f1-f3, f5-f7) umfasst, von einem korrespondierenden abgespeicherten Signalpegelverlauf über ein vorgegebenes Maß hinaus frequenzverschoben ist.

## Claims

1. Device (10) for generating an occupation signal (BS) indicating the occupation status of a track section (20) of a railway track installation,
wherein the device (10) has
- a transmission device (100, 110, 120, 130, 140) for feeding a transmission signal (S) having at least intermittently a predefined operating frequency (f4) into at least one rail of the track section (20),
- a receiving device (400) for receiving the transmission signal (S),
- an evaluation device (500) for evaluating the receiving signal (E) of the receiving device (400) and
- at least one tuning device (200, 300) switchable between the transmission device (100, 110, 120, 130, 140) and the rail or between the receiving device (400) and the rail, which enables a modification of the frequency behaviour of the signal path in the section between the transmission device (100, 110, 120, 130, 140) and the receiving device (400) with a view to minimum signal damping for the predefined operating frequency (f4), and
wherein the evaluation unit (500) is designed such that it generates an occupation signal (BS) indicating an occupation status of the track section (20), when the signal level for the predefined operating frequency (f4) reaches or falls below a predefined minimum level,
**characterised in that**
- the transmission device (100, 110, 120, 130, 140) is designed such that it generates or can generate the transmission signal (S) additionally with at least two comparison frequencies (f1-f3, f5-f7), wherein one of the comparison frequencies (f1-f3, f5-f7) lies below the operating frequency (f4) and the other lies above the operating frequency (f4), and
- the evaluation device (500) is suitable for emitting the measured signal levels of the receiving signal (E) for the operating frequency (f4) and the at least two comparison frequencies (f1-f3, f5-f7) or for using them to form a control signal (OK) or error signal (Fe, Fs).

2. Device (10) according to claim 1,
**characterised in that**
the evaluation device (500) is configured such that it compares the measured signal levels of the receiving signal (E) for the operating frequency (f4) and the at least two comparison frequencies (f1-f3, f5-f7) with stored reference levels for the operating frequency (f4) and the at least two comparison frequencies (f1-f3, f5-f7) and generates a control signal (OK) indicating correct functioning of the device (10), when the deviation between the measured signal levels and the stored reference levels falls below a predefined threshold both for the operating frequency (f4) and also for the at least two comparison frequencies (f1-f3, f5-f7).

3. Device (10) according to one of the preceding claims,
**characterised in that**
the evaluation device (500) is configured such that it generates an error signal (Fs) indicating a track-side error, in particular a reduction in the ballast resistance of the rail or rails of the track section (20) or an increase in the rail resistance, when the measured signal levels - in the unoccupied status of the track section (20) - for the operating frequency (f4) and the at least two comparison frequencies (f1-f3, f5-f7) deviate from the stored reference levels by more than a predefined extent, in particular fall below these.

4. Device (10) according to one of the preceding claims,
**characterised in that**
the evaluation device (500) is configured such that it generates an error signal (Fs) indicating a track-side error, in particular a reduction in the ballast resistance of the rail or rails of the track section (20) or an increase in the rail resistance, when - in the unoccupied status of the track section (20) - the measured signal level characteristic in a predefined receiving frequency range, which includes the operating frequency (f4) and the at least two comparison frequencies (f1-f3, f5-f7), corresponds to a corresponding stored signal level characteristic, and additionally a level deviation, in particular level reduction, by more than a predefined extent has occurred in the entire receiving frequency range.

5. Device (10) according to one of the preceding claims,
**characterised in that**
the evaluation device (500) is configured such that it generates an error signal (Fe) indicating a device-side error, in particular a detuning of the tuning device (200, 300) or of the tuning devices, when the measured signal levels - in the unoccupied status of the track section (20) - are frequency-shifted by more than a predefined extent compared to stored reference levels.

6. Device (10) according to one of the preceding claims,
**characterised in that**
the evaluation device (500) is configured such that it generates an error signal (Fe) indicating a device-side error, in particular a detuning of the tuning device (200, 300) or of the tuning devices, when - in the unoccupied status of the track section (20) - the measured signal characteristic in a predefined receiving frequency range, which includes the operating frequency (f4) and the at least two comparison frequencies (f1-f3, f5-f7), is frequency-shifted by more than a predefined extent compared to the corresponding stored reference level characteristic.

7. Device (10) according to one of the preceding claims,
**characterised in that**
the transmission device (100, 110, 120) is tunable in terms of frequency in a frequency range which at least also includes the operating frequency (f4) and the at least two comparison frequencies (f1-f3, f5-f7).

8. Device (10) according to one of the preceding claims,
**characterised in that**
- the transmission device (100, 110, 120) can optionally be adjusted by means of a control signal to the operating frequency (f4) and each of the at least two comparison frequencies (f1-f3, f5-f7) and
- a control device of the device (10) adjusts the transmission device (100, 110, 120, 130, 140) intermittently to the operating frequency (f4) and intermittently in each case to one of the at least two comparison frequencies (f1-f3, f5-f7).

9. Device (10) according to one of the preceding claims,
**characterised in that**
- the transmission device (120) wobbles the frequency of the transmission signal (S) about the operating frequency (f4).

10. Device (10) according to one of the preceding claims,
**characterised in that**
- the transmission device (130, 140) is broadband in terms of frequency in a transmit band which includes the operating frequency (f4) and the at least two comparison frequencies (f1-f3, f5-f7), and
- the receiving device (400) and/or the evaluation device (500) detects the signal levels frequency-selectively for the operating frequency (f4) and each of the at least two comparison frequencies (f1-f3, f5-f7).

11. Method for checking the functionality of a device (10) which is designed to generate an occupation signal indicating the occupation status of a track section (20) of a railway track installation, wherein the device (10) has: a transmission device (100, 110, 120, 130, 140) which feeds a transmission signal (S) having at least intermittently a predefined operating frequency (f4) into at least one rail of the track section (20), a receiving device (400) which receives the transmission signal (S), an evaluation device (500) which evaluates the receiving signal (E) of the receiving device (400), and at least one tuning device (200, 300) switched between the transmission device (100, 110, 120, 130, 140) and the rail or between the receiving device (400) and the rail, which is adjusted for a modification of the frequency behaviour of the signal path in the section between the transmission device (100, 110, 120, 130, 140) and the receiving device (400) with a view to minimum signal damping for the predefined operating frequency (f4),
**characterised in that**
- using the transmission device (100, 110, 120, 130, 140) the transmission signal (S) is generated with at least two comparison frequencies (f1-f3, f5-f7), be this permanently or intermittently, whereby one of the comparison frequencies (f1-f3, f5-f7) lies below the operating frequency (f4) and the other above the operating frequency (f4), and
- the measured signal levels of the receiving signal (E) for the operating frequency (f4) and the at least two comparison frequencies (f1-f3, f5-f7) are used to form an error signal (Fs) or control signal (OK).

12. Method according to claim 11,
**characterised in that**
an error signal (Fs) is generated, indicating a track-side error, in particular a reduction in the ballast resistance of the rail or rails of the track section (20) or an increase in the rail resistance, when the measured signal levels in the unoccupied status of the track section (20) for the operating frequency (f4) and the at least two comparison frequencies (f1-f3, f5-f7) deviate from stored reference levels by more than a predefined extent, in particular fall below these.

13. Method according to one of the preceding claims 11 to 12,
**characterised in that**
an error signal (Fs) is generated, indicating a track-side error, in particular a reduction in the ballast resistance of the rail or rails of the track section (20) or an increase in the rail resistance, when - in the unoccupied status of the track section (20) - the measured signal level characteristic in a predefined receiving frequency range qualitatively corresponds to a corresponding stored reference level characteristic, and simultaneously a level deviation, in particular level reduction, by more than a predefined extent is established in the entire receiving frequency range.

14. Method according to one of the preceding claims 11 to 13,
**characterised in that**
an error signal (Fe) is generated, indicating a device-side error, in particular a detuning of the tuning device (200, 300) or of the tuning devices, when the measured signal levels - in the unoccupied status of the track section (20) - are frequency-shifted by more than a predefined extent compared to stored reference levels.

15. Method according to one of the preceding claims 11 to 14,
**characterised in that**
an error signal (Fe) is generated, indicating a device-side error, in particular a detuning of the tuning device (200, 300) or of the tuning devices, when - in the unoccupied status of the track section (20) - the measured signal level characteristic in a predefined receiving frequency range, which includes the operating frequency (f4) and the at least two comparison frequencies (f1-f3, f5-f7), is frequency-shifted from a corresponding stored signal level characteristic by more than a predefined extent.

## Revendications

1. Dispositif (10) de production d'un signal (BS) d'état d'occupation, indiquant l'état d'occupation d'un tronçon (20) de voie d'une installation de voie ferroviaire,
dans lequel le dispositif (10) a
- un dispositif (100, 110, 120, 130, 140) d'émission pour injecter, dans au moins un rail du tronçon (20) de voie, un signal (S) d'émission, ayant, au moins de temps à autre, une fréquence (f4) de travail donnée à l'avance,
- un dispositif (400) de réception pour recevoir le signal (S) d'émission,
- un dispositif (500) d'exploitation pour exploiter le signal (E) de réception du dispositif (400) de réception et
- au moins un dispositif (200, 300) d'accord, qui peut être commuté entre le dispositif (100, 110, 120, 130, 140) d'émission et de rail ou entre le dispositif (400) de réception et le rail et qui rend possible une adaptation du comportement en fréquence de la circulation du signal dans le tronçon entre le dispositif (100, 110, 120, 130, 140) d'émission et le dispositif (400) de réception, en vue d'amortir au minimum le signal pour la fréquence (f4) de travail donnée à l'avance, et
dans lequel le dispositif (500) d'exploitation est constitué de manière à produire un signal (BS) d'état d'occupation, indiquant un état d'occupation du tronçon (20) de voie, si le niveau du signal, pour la fréquence (f4) de travail donnée à l'avance, atteint ou devient inférieur à un niveau minimum donné à l'avance,
**caractérisé en ce que**
- le dispositif (100, 110, 120, 130, 140) d'émission est constitué de manière à produire ou à pouvoir produire le signal (S) d'émission supplémentairement avec au moins deux fréquences (f1 à f3, f5 à f7) de comparaison, l'une des fréquences (f1 à f3, f5 à f7) de comparaison étant en dessous de la fréquence (f4) de travail et l'autre au dessus de la fréquence (f4) de travail, et
- le dispositif (500) d'exploitation est propre à émettre le niveau mesuré du signal (E) de réception pour la fréquence (f4) de travail et les au moins deux fréquences (f1 à f3, f5 à f7) de comparaison ou pour former un signal (OK) de contrôle ou un signal (Fe, Fs) de défaut.

2. Dispositif (10) suivant la revendication 1,
**caractérisé en ce que**
le dispositif (500) d'exploitation est conformé de manière à comparer le niveau mesuré du signal (E) de réception, pour la fréquence (f4) de travail et les au moins deux fréquences (f1 à f3, f5 à f7) de comparaison, à des niveaux de référence mémorisés pour la fréquence (f4) de travail et les au moins deux fréquences (f1 à f3, f5 à f7) de comparaison, et à produire un signal (OK) de contrôle, indiquant un mode de fonctionnement en bon ordre du dispositif (10), si l'écart, entre les niveaux de signal mesurés et les niveaux de référence mémorisés, à la fois pour la fréquence (f4) de travail et pour les au moins deux fréquences (f1 à f3, f5 à f7) de comparaison, est inférieur à un seuil donné à l'avance.

3. Dispositif (10) suivant l'une des revendications précédentes,
**caractérisé en ce que**
le dispositif (500) d'exploitation est conformé de manière à produire un signal (Fs) de défaut indiquant un défaut du côté de la voie, notamment une diminution de la résistance du ballast du rail ou des rails du tronçon (20) de voie, ou un signal (Fs) de défaut indiquant une augmentation de la résistance des rails, si le niveau mesuré du signal - à l'état inoccupé du tronçon (20) de voie - pour la fréquence (f4) de travail et les au moins deux fréquences (f1 à f3, f5 à f7) de comparaison, s'écarte des niveaux de référence mémorisés, au-delà d'une valeur donnée à l'avance, en leur devenant notamment inférieur.

4. Dispositif (10) suivant l'une des revendications précédentes,
**caractérisé en ce que**
le dispositif (500) d'exploitation est conformé de manière à produire un signal (Fs) de défaut indiquant un défaut du côté de la voie, notamment une diminution de la résistance du ballast du rail ou des rails du tronçon (20) de voie ou une augmentation de la résistance des rails, si - à l'état inoccupé du tronçon (20) de voie - la courbe mesurée de niveau du signal, dans une plage de fréquence de réception donnée à l'avance, qui comprend la fréquence (f4) de travail et les au moins deux fréquences (f1 à f3, f5 à f7) de comparaison, correspond à une courbe de niveau de signal mémorisée correspondante et si, en outre, il se produit un écart de niveau, notamment une réduction du niveau, au-delà d'une valeur donnée à l'avance, dans toute la plage de fréquence de réception.

5. Dispositif (10) suivant l'une des revendications précédentes,
**caractérisé en ce que**
le dispositif (500) d'exploitation est conformé de manière à produire un signal (Fe) de défaut, indiquant un défaut du côté du dispositif, notamment un désaccord du dispositif (200, 300) d'accord ou des dispositifs d'accord, si les niveaux mesurés de signal - à l'état inoccupé du tronçon (20) de voie - sont décalés en fréquence au-delà d'une valeur donnée à l'avance, par rapport à des niveaux de fréquence mémorisés.

6. Dispositif (10) suivant l'une des revendications précédentes,
**caractérisé en ce que**
le dispositif (500) d'exploitation est conformé de manière à produire un signal (Fe) de défaut, indiquant un défaut du côté du dispositif, notamment un désaccord du dispositif (200, 300) d'accord ou des dispositifs d'accord, si - à l'état inoccupé du tronçon (20) de voie - la courbe mesurée du niveau de signal, dans une plage de fréquence de réception donnée à l'avance, qui comprend la fréquence (f4) de travail et les au moins deux fréquences (f1 à f3, f5 à f7) de comparaison, est décalée en fréquence au-delà d'une valeur donnée à l'avance, par rapport à la courbe de niveau de référence mémorisée correspondante.

7. Dispositif (10) suivant l'une des revendications précédentes,
**caractérisé en ce que**
le dispositif (100, 110, 120) d'émission peut être accordé en fréquence dans une plage de fréquence, qui comprend la fréquence (f4) de travail et au moins aussi les au moins deux fréquences (f1 à f3, f5 à f7) de comparaison.

8. Dispositif (10) suivant l'une des revendications précédentes,
**caractérisé en ce que**
- le dispositif (100, 110, 120) d'émission est réglable au moyen d'un signal de commande au choix sur la fréquence (f4) de travail et chacune des au moins deux fréquences (f1 à f3, f5 à f7) de comparaison et
- un dispositif de commande du dispositif (10) règle le dispositif (100, 110, 120, 130, 140) d'émission, de temps à autre, sur la fréquence (f4) de travail et, de temps à autre, respectivement, sur l'une des au moins deux fréquences (f1 à f3, f5 à f7) de comparaison.

9. Dispositif (10) suivant l'une des revendications précédentes,
**caractérisé en ce que**
- le dispositif (120) d'émission module la fréquence du signal (S) d'émission autour de la fréquence (f4) de travail.

10. Dispositif (10) suivant l'une des revendications précédentes,
**caractérisé en ce que**
- le dispositif (130, 140) d'émission est en fréquence à bande large dans une bande d'émission, qui comprend la fréquence (f4) de travail et les au moins deux fréquences (f1 à f3, f5 à f7) de comparaison, et
- le dispositif (400) de réception et/ou le dispositif (500) d'exploitation détecte le niveau du signal d'une manière sélective en fréquence pour la fréquence (f4) de travail et chacune des au moins deux fréquences (f1 à f3, f5 à f7) de comparaison.

11. Procédé de contrôle de l'aptitude à fonctionner d'un dispositif (10), constitué pour produire un signal d'état d'occupation indiquant l'état d'occupation d'un tronçon (20) de voie d'une installation de voie ferroviaire, dans lequel le dispositif (10) a : un dispositif (100, 110, 120, 130, 140) d'émission, qui injecte, dans au moins un rail du tronçon (20) de voie, un signal (S) d'émission, ayant au moins de temps à autre une fréquence (f4) de travail donnée à l'avance, un dispositif (400) de réception, qui reçoit le signal (S) d'émission, un dispositif (500) d'exploitation, qui exploite le signal (E) de réception du dispositif (400) de réception, et au moins un dispositif (200, 300) d'accord, monté entre le dispositif (100, 110, 120, 130, 140) d'émission et le rail ou entre le dispositif (400) de réception et le rail, et réglé pour adapter le comportement en fréquence de la circulation du signal dans le tronçon entre le dispositif (100, 110, 120, 130, 140) d'émission et le dispositif (400) de réception, en vue de minimiser l'amortissement du signal pour la fréquence (f4) de travail donnée à l'avance,
**caractérisé en ce que**
- on produit, par le dispositif (100, 110, 120, 130, 140) d'émission, le signal (S) d'émission, ayant au moins deux fréquences (f1 à f3, f5 à f7) de comparaison, que cela soit permanent ou de temps à autre, dans lequel l'une des fréquences (f1 à f3, f5 à f7) de comparaison est en dessous de la fréquence (f4) de travail et l'autre au dessus de la fréquence (f4) de travail, et
- on tire parti des niveaux mesurés du signal (E) de réception pour la fréquence (f4) de travail et les au moins deux fréquences (f1 à f3, f5 à f7) de comparaison pour former un signal (Fs) de défaut ou un signal (OK) de contrôle.

12. Procédé suivant la revendication 11,
**caractérisé en ce que**
on produit un signal (Fs) de défaut, indiquant un défaut du côté de la voie, notamment une diminution de la résistance du ballast du rail ou des rails du tronçon (20) de voie ou une augmentation de la résistance des rails, si le niveau mesuré du signal, à l'état inoccupé du tronçon (20) de voie, s'écarte, pour la fréquence (f4) de travail et les au moins deux fréquences (f1 à f3, f5 à f7) de comparaison, de niveaux de référence mémorisés au-delà d'une valeur donnée à l'avance, notamment en leur étant inférieur.

13. Procédé suivant l'une des revendications 11 à 12,
**caractérisé en ce que**
on produit un signal (Fs) de défaut, indiquant un défaut du côté de la voie, notamment une diminution de la résistance du ballast du rail ou des rails du tronçon (20) de voie ou une augmentation de la résistance des rails, si - dans l'état inoccupé du tronçon (20) de voie - la courbe mesurée de niveau du signal, dans une plage de fréquence de réception donnée à l'avance, correspond qualitativement à une courbe de niveau de référence mémorisée correspondante, et si, en même temps, on constate un écart de niveau, notamment une réduction de niveau, au-delà d'une valeur donnée à l'avance dans toute la plage de fréquence de réception.

14. Procédé suivant l'une des revendications 11 à 13 précédentes,
**caractérisé en ce que**
l'on produit un signal (Fe) de défaut, indiquant un défaut du côté du dispositif, notamment un désaccord du dispositif (200, 300) d'accord ou des dispositifs d'accord, si les niveaux mesurés du signal - à l'état inoccupé du tronçon (20) de voie - sont décalés en fréquence au-delà d'une valeur donnée à l'avance, par rapport à des niveaux de référence mémorisés.

15. Procédé suivant l'une des revendications 11 à 14 précédentes,
**caractérisé en ce que**
l'on produit un signal (Fe) de défaut, indiquant un défaut du côté du dispositif, notamment un désaccord du dispositif (200, 300) d'accord ou des dispositifs d'accord, si - à l'état inoccupé du tronçon (20) de voie - la courbe mesurée de niveau du signal, dans une plage de fréquence de réception donnée à l'avance, qui comprend la fréquence (f4) de travail et les au moins deux fréquences (f1 à f3, f5 à f7) de comparaison, est décalée en fréquece, au-delà d'une valeur donnée à l'avance, d'une courbe de niveau du signal mémorisée correspondante.
